# EUROPÄISCHE PATENTSCHRIFT

(11) **EP 3 323 753 B1**
(45) Veröffentlichungstag und Bekanntmachung des Hinweises auf die Patenterteilung: **07.08.2019**
(21) Anmeldenummer: 16199378.7
(22) Anmeldetag: 17.11.2016
(51) Int. Cl.: B65D 47/18

(54) **AUSTRAGKOPF UND FLÜSSIGKEITSSPENDER MIT EINEM SOLCHEN AUSTRAGKOPF**
DISCHARGE HEAD AND LIQUID DISPENSER WITH SUCH A DISCHARGE HEAD
TÊTE DE DISTRIBUTION ET DISTRIBUTEUR DE LIQUIDE COMPRENANT UNE TELLE TÊTE DE DISTRIBUTION

(43) Veröffentlichungstag der Anmeldung: 23.05.2018
(73) Patentinhaber: Aptar Radolfzell GmbH, 78315 Radolfzell (DE)
(72) Erfinder: Baumann, Tobias, 78465 Konstanz (DE); Bruder, Thomas, 78467 Konstanz (DE)
(74) Vertreter: Patentanwaltskanzlei Cartagena

(56) Entgegenhaltungen:
- WO-A1-2009/079753

## Beschreibung

### ANWENDUNGSGEBIET UND STAND DER TECHNIK

Die Erfindung betrifft einen Austragkopf für einen Flüssigkeitsspender sowie einen Flüssigkeitsspender mit einem solchen Austragkopf.

Ein gattungsgemäßer Austragkopf weist ein Gehäuse sowie eine Kopplungseinrichtung zur Anbringung an einem Flüssigkeitsspeicher auf. Er verfügt weiterhin über eine Austragöffnung, durch die hindurch Flüssigkeit in eine umgebende Atmosphäre ausgegeben werden kann, und über einen Auslasskanal, der sich von einem in Richtung des Flüssigkeitsspeichers weisenden Einlassbereich bis zur Austragöffnung erstreckt und mittels dessen die Austragöffnung mit Flüssigkeit versorgt werden kann.

Bei einem gattungsgemäßen Spender und einem gattungsgemäßen Austragkopf ist vorgesehen, dass die Flüssigkeit im Flüssigkeitsspeicher oder in einer davon getrennten Druckkammer druckbeaufschlagt wird, um durch diesen Druck durch den Auslasskanal in Richtung der Austragöffnung gefördert zu werden. Je nach Art der Druckbeaufschlagung ist es einem Benutzer jedoch möglich, den Druck unmittelbarzu beeinflussen und somit auch die Flüssigkeit im Lichte des Verwendungszwecks mit einem zu hohen Druck zu beaufschlagen, beispielsweise durch die Kraft, mit der eine als Flüssigkeitsspeicher dienende Quetschflasche zusammengedrückt wird.

Wirkung dieser benutzerabhängigen Druckbeaufschlagung kann dann beispielsweise sein, dass ein Flüssigkeitsstrahl an der Austragöffnung abgegeben wird, obwohl nur eine geringe Flüssigkeitsmenge zur Bildung von Tropfen bestimmungsgemäß ausgegeben werden sollte. Oder es kann ein Druck erzeugt werden, welcher zu einem Sprühbild mit zu feinen Tröpfchen führt.

Um den Flüssigkeitsdruck und/oder den Flüssigkeitsstrom zu limitieren, ist es möglich, im Auslasskanal eine als Drossel wirkende Geometrie vorzusehen, beispielsweise einen Kanalabschnitt mit sehr geringem Querschnitt und/oder einer vergleichsweise großen Länge. Durch die hier sich einstellende Reibung kann der Flüssigkeitsdruck/der Flüssigkeitsstrom vermindert werden. Wirkung einer solchen Drossel ist dann jedoch, dass die Betätigung stets mit einer recht hohen Kraft erfolgen muss. Dies kann bei einigen Anwendungszwecken unproblematisch sein. Gerade bei Anwendungszwecken, bei denen eine ortsgenaue Abgabe der Flüssigkeit gewünscht ist, beispielsweise beim Applizieren von Augentropfen oder der punktgenauen Aufbringung von Make-up, ist es jedoch wünschenswert, dass bereits mit einer vergleichsweise leichten Betätigung der gewünschte Austragvorgang bewirkt werden kann. Ein Austragkopf der oben genannten Art wird in WO2009/079753 offenbart.

### AUFGABE UND LÖSUNG

Aufgabe der Erfindung ist es, einen Austragkopf und einen Flüssigkeitsspender zur Verfügungzu stellen, die bereits bei geringer Druckbeaufschlagung der Flüssigkeit in bestimmungsgemäßer Weise diese durch die Austragöffnung hindurch abgeben können, gleichzeitig jedoch bei zu starker Betätigung den Flüssigkeitsdruck und/oder den Flüssigkeitsstrom so begrenzen, dass eine bestimmungsgemäße Abgabeform der Flüssigkeit möglich bleibt.

Hierfür ist vorgesehen, dass der Austragkopf im Auslasskanal über eine Drosseleinrichtung mit einem Drosselkanal zur Verringerung des Flüssigdrucks und/oder des Flüssigkeitsstroms der die Drosseleinrichtung durchströmenden Flüssigkeit verfügt.

Erfindungsgemäß ist diese Drosseleinrichtung als dynamische Drosseleinrichtung ausgebildet, bei der ein freier Querschnitt des Drosselkanals bei ansteigendem an der Drosseleinrichtung anliegendem Druck oder bei höherem die Drosseleinrichtungdurchströmenden Flüssigkeitsstrom verringert wird.

Ein erfindungsgemäßer Austragkopf weist ebenso wie ein gattungsgemäßer Austragkopf einen Auslasskanal auf, an dessen Ende die Austrittsöffnung vorgesehen ist. Dieser Auslasskanal verbindet einen Flüssigkeitsspeicher des Flüssigkeitsspenders mit der Austragöffnung, so dass bei Druckbeaufschlagung der Flüssigkeit im Flüssigkeitsspeicher als Ganzem oder aber Druckbeaufschlagung einer Teilcharge der Flüssigkeit diese in Richtung der Austragöffnung gefördert und dort abgegeben wird. Um einen zu hohen Druck und/oder einen zu hohen Flüssigkeitsstrom an der Austrittsöffnung zu vermeiden, ist die genannte dynamische Drosseleinrichtung vorgesehen. Diese dynamische Drosseleinrichtung weist die Besonderheit auf, dass sie den Strömungswiderstand in Abhängigkeit von Betätigungsparametern anpasst. Dies erfolgt, indem ein freier Querschnitt des Drosselkanals bei höherem Druck oder höherem Flüssigkeitsstrom verringert wird. Eine solche Verringerung kann beispielsweise darin bestehen, dass jenseits einer ersten Drosselstelle im Auslasskanal durch Verlagerung einer Drosselfläche eine weitere Drosselstelle entsteht, deren freier Querschnitt geringer als der der ersten Drosselstelle ist. Insbesondere kann eine Wandung des Drosselkanals eine Verlagerung erfahren, so dass der Drosselkanal hierdurch seinen freien Querschnitt verringert.

Im einfachsten Falle kann die dynamische Drosseleinrichtung so ausgebildet sein, dass sie üblicherweise nur einen von zwei möglichen Zuständen einnimmt, einem nicht oder kaum drosselnden und einem stärker drosselnden. Bevorzugt ist jedoch eine Gestaltung, bei der die Drosselwirkung gleichsam analogeintritt, so dass bei steigender Druckbeaufschlagung oder steigendem Flüssigkeitsstrom eine kontinuierlich steigende Drosselwirkung erzielt wird. Wenngleich es nicht ausgeschlossen ist, die dynamische Drosseleinrichtung so auszugestalten, dass sie bei zu hohem Druck vollständig schließt, wird es als vorteilhaft angesehen, wenn die dynamische Drosseleinrichtung derart ausgebildet ist, dass sie den Drosselkanal nie vollständig schließt.

Bestimmungsgemäß passt sich die dynamische Drosseleinrichtung in Abhängigkeit von Betriebsparametern jeweils an, nämlich in Abhängigkeit des anliegenden Drucks oder des Flüssigkeitsstroms, wobei je nach Ausgestaltung die beiden genannten Größen miteinander gekoppelt sind oder jeweils eine Anpassung der dynamischen Drosseleinrichtung bewirken. Eine Ausgestaltung der Drosseleinrichtung, die unmittelbar durch Druck zu einer Verringerung des freien Querschnitts des Drosselkanals führt, kann beispielsweise gegeben sein, wenn unterschiedlich große Druckbeaufschlagungsflächen an einer verlagerbaren Wandung des Drosselkanals dafür sorgen, dass steigender Druck eine Auslenkung dieser Wandung bewirken. Der Flüssigkeitsstrom kann die Verlagerung einer Kanalwandung des Drosselkanals auch bewirken, wenn beidseitig dieser Wandung ein identischer Gesamtdruck anliegt, da die erhöhte Flüssigkeitsgeschwindigkeit im Drosselkanal nach Bernoulli zu einem dort geringeren statischen Druck führt, was wiederum benutzt werden kann, um den Drosselkanal zu verjüngen.

Der Drosselkanal ist erfindungsgemäß zumindest abschnittsweise durch eine Innenseite einer durch Verlagerung oder Verformung ortsveränderlichen Kanalwandung begrenzt.

Bei einer Veränderung des Drosselkanals durch Verlagerung einer Kanalwandung ist vorzugsweise vorgesehen, dass diese Kanalwandung in sich starr ist und Teil eines Drosselbauteils, welches als Ganzes verlagert wird. Dies wird im Weiteren noch erläutert.

Bei einer Begrenzungdes Drosselkanals durch eine verformbare Kanalwandung ist vorgesehen, dass ein verformbares und vorzugsweise elastisches Bauteil, welches somit anschließend in seine Ausgangsposition zurückkehren kann, verwendet wird, um einen variablen Querschnitt des Drosselkanals zu bewirken.

Eine der Innenseite abgewandte Außenseite der Kanalwandung kann kommunizierend mit einem Einlass des Drosselkanals verbunden sein, so dass bei Druckbeaufschlagung der Flüssigkeit zum Zwecke des Austrags ein identischer Druckanstieg am Einlass des Drosselkanals und an der Außenseite der Kanalwandung erfolgt.

Eine Gestaltung, bei der sich beidseitig der Kanalwandung sich ein identischer Gesamtdruck einstellt, ist deshalb von Vorteil, da nicht die Druckbeaufschlagung der Flüssigkeit als solche eine Veränderung des Querschnitts des Drosselkanals bewirkt, sondern erst der Anstieg des dynamischen Drucks und der Abfalls des statischen Drucks im Drosselkanal. Der dynamische Druck ergibt sich aufgrund der Geschwindigkeit des Flüssigkeitsstroms im Drosselkanal. Da es üblicherweise bei einer erfindungsgemäßen Ausgestaltung eines Austragkopfes das Ziel ist, den Flüssigkeitsstrom zu limitieren, ist eine solche Lösung vorteilhaft, bei der auch unmittelbar der Flüssigkeitsstrom und seine Geschwindigkeit jene Größe ist, die zu einer Verjüngung des Drosselkanals führt und damit zu einer Erhöhung der Reibung gegenüber den Wandungen und innerhalb in Flüssigkeit und dadurch zu einer Verminderung des Flüssigkeitsstroms. Gewissermaßen limitiert sich der Flüssigkeitsstrom somit unmittelbar selbst.

Die ortsveränderliche Kanalwandung kann Teil einer planen und vorzugsweise verformbaren Wandungsplatte sein. Dieser zumindest partiell gegenüber dem Gehäuse ortsveränderlichen Kanalwandung gegenüberliegend kann eine ortsfeste Kanalwandung vorgesehen sein, wobei die ortsveränderliche Kanalwandung und die ortsfeste Kanalwandung zwischen sich den Drosselkanal definieren.

Diese Bauweise hat sich als sehr einfach und zuverlässig herausgestellt. Der Drosselkanal wird hierbei durch einen Spalt zwischen der unverformt planen Wandungsplatte und der zum Gehäuse ortsfesten Kanalwandung gebildet. Die plane und vorzugsweise verformbare Wandungsplatte ist vorzugsweise in einem Befestigungsbereich ortsfest zur ortsfesten Kanalwandung befestigt und ragt unter Bildung des Spaltes über diese ortsfeste Kanalwandung. Insbesondere von Vorteil ist es, wenn die ortsfeste Kanalwandung darüber hinaus mindestens eine Durchbrechung aufweist, die gleichsam das Ende des Drosselkanals darstellt und in die die Flüssigkeit einströmt, die den Drosselkanal durchquert hat. Eine besonders einfache Möglichkeit zur Befestigung der planen und vorzugsweise verformbaren Wandungsplatte ist es, dass diese mit einer Durchbrechung versehen ist, die auf einen gehäuseseitigen Befestigungsstift aufgeschoben und dort befestigt, beispielsweise verschnappt wird.

Der Austragkopf kann mehrere zueinander parallel geschaltete Drosselkanäle aufweisen. Die Wandungsplatte kann dabei als gemeinsame Wandungsplatte vorgesehen sein, die die mindestens zwei Drosselkanäle abschnittsweise begrenzt.

Wenngleich naturgemäß ein Drosselkanal zur Erzielung des gewünschten Zweckes ausreicht, kann es von Vorteil und baulich sehr einfach möglich sein, mehrere parallel geschaltete Drosselkanäle vorzusehen. Unter der Parallelschaltung wird dabei verstanden, dass die Flüssigkeit nur einen dieser parallel geschalteten Drosselkanäle durchqueren muss. Die Anordnung, bei der eine gemeinsame Wandungsplatte beide Drosselkanäle abschnittsweise begrenzt, führt zu einer Reduktion von Bauteilen und ist durch eine punkt- oder liniensymmetrische Ausgestaltung auch sehr einfach erzielbar. So kann die Wandungsplatte im Bereich eines Steges zwischen den Drosselkanälen befestigt sein und bestimmungsgemäß sich beidseitig dieses Steges verformen, um eine Verjüngung der dort vorgesehenen zwei Drosselkanäle zu bewirken. Je nach konkretem Anwendungszweck kann es zur Anpassungdes Drosselverhaltens auch zweckmäßigsein, mehr als zwei Drosselkanäle vorzusehen, insbesondere vier Drosselkanäle. An der Gehäusewandung oder der Wandungsplatte kann mindestens eine Erhebung vorgesehen sein, im Bereich derer die Gehäusewandung und die Wandungsplatte aneinander anliegen.

Durch die Gehäusewandung und die Wandungsplatte ist in bereits genannter Weise ein Spalt definiert, der den Drosselkanal darstellt. Durch die genannten Erhebungen bzw. deren Kanten wird dieser Spalt zusätzlich begrenzt. Im Bereich der Erhebungen liegen die Gehäusewandung und die Wandungsplatte aneinander an, wobei es insbesondere von Vorteil ist, wenn die Erhebung auf Seiten der Gehäusewandung vorgesehen ist, da die verformbare Wandungsplatte dann als erhebungsfreie plane und dadurch günstig herstellbare Wandungsplatte gestaltet sein kann.

Die Erhebungen und insbesondere die Ränder dieser Erhebung, die gleichzeitig die Ränder des Drosselkanals bilden, können auf einfache Weise genutzt werden, um die Neigung der Wandungsplatte zur drosselnden Verformung beeinflussen zu können. Wenn beispielsweise eine geradlinige stegartige Erhebung vorgesehen ist, so bedarf es zur Verformung der im Bereich dieser Erhebung befestigten Wandungsplatte lediglich eines Einknickens der Wandungsplatte der stegartigen Erhebung folgend. Sind jedoch Erhebungen vorgesehen, deren in Richtung des Drosselkanals weisenden Kanten einen Winkel kleiner 180° einschließen, beispielsweise einen Winkel von etwa 90°, so muss die Wandungsplatte zum Zwecke derVerformung entlang zweier nicht paralleler Linien einknicken, was einen höheren Grad an Kraftbeaufschlagung verlangt. Die Formgebung der Erhebungen kann daher insbesondere auch genutzt werden, um im Übrigen baugleiche Austragköpfe an verschiedene Flüssigkeiten und deren spezifische Eigenschaften anzupassen oder um den maximalen Austragdruck/Austragflüssigkeitsstrom im Lichte des Anwendungsfeldes beeinflussen zu können.

Alternativ zu der beschriebenen Gestaltung, bei der der Drosselkanal durch eine ortsfeste und vorzugsweise starre Wandung und eine ortsveränderliche Wandung begrenzt ist, kann auch vorgesehen sein, dass der Austragkopf ein Drosselbauteil aus einem elastisch verformbaren Material als Teil der Drosseleinrichtungaufweist. Dieses Drosselbauteil verfügt über eine von einem Verformungsbereich umgebene Durchbrechung, die den Drosselkanal bildet.

Das Drosselbauteil weist zusätzlich vorzugsweise mindestens eine Druckbeaufschlagungsfläche auf, an der im Betrieb die Flüssigkeit stromaufwärts des Drosselkanals anliegt und durch deren Druckbeaufschlagung der Verformungsbereich verformt und ein freier Querschnitt des Drosselkanals verringerbar ist.

Bei dieser alternativen Gestaltung ist vorgesehen, dass der Drosselkanal an einem als Ganzem verformbaren Drosselbauteil in Form einer umlaufend umgebenen Durchbrechung vorgesehen ist, wobei die diese Durchbrechung, also den Drosselkanal, umgebenden Bereiche den Verformungsbereich bilden und durch Druckbeaufschlagung oder einen Flüssigkeitsstrom so verformt werden können, dass der freie Querschnitt des Drosselkanals sich verändert.

Da der Drosselkanal bei einer solchen Gestaltung alleine durch ein Bauteil definiert ist, kann eine sehr geringe Streuung der Verhaltensweise baugleicher Austragköpfe erzielt werden. Anders als bei einer Gestaltung, bei der der Drosselkanal durch mehrere Bauteile gebildet wird, kommt es bei dieser Gestaltung kaum auf eine besondere Montagegenauigkeit an.

Hinzu kommt, dass die Montage aufgrund der Ausgestaltung des Drosselkanals aus nur einem Bauteil sehr einfach ist.

Das Drosselbauteil kann eine in stromaufwärtige Richtung gewölbte Erhebung aufweisen, in der der Drosselkanal vorgesehen ist. Hierdurch wird erzielt, dass die wunschgemäß vorgesehene Verjüngung des Drosselkanals sich zuverlässig einstellt, wenn der Flüssigkeitsdruck von verschiedenen Seiten aus auf die Erhebung drückt. Der Drosselkanal durchbricht die Erhebung vorzugsweise an deren erhabensten Punkt.

Das Drosselbauteil kann einen einstückig mit dem Verformungsbereich verbundenen außenseitigen umlaufenden Randbereich aufweisen.

Im Bereich dieses Randes kann das elastische Drosselbauteil durch eine Schnappverbindung oder insbesondere eine einstückige Anformung an einem starren Gehäuseabschnitt des Gehäuses befestigt sein.

Die Befestigung des Drosselbauteils an einem Gehäuseabschnitt des Gehäuses des Austragkopfes ist von Vorteil, da hierdurch eine Vormontageeinheit geschaffen wird, die selbst bei der Handhabung als Schüttgut nicht Gefahr läuft, das elastische Drosselbauteil zu beschädigen. Dieses ist vorzugsweise derart gegenüber Wandungen des Gehäuses zurückgesetzt, dass es gehandhabt als Schüttgut nicht durch andere Austragköpfe des Schüttgutes verletzt wird. Dies hat sich in der Praxis als vorteilhaft herausgestellt, da anderenfalls die Gefahr besteht, dass das Drosselbauteil nach Beschädigung als Schüttgut nicht mehr in der gewünschten Weise drosselnd reagiert.

Von besonderem Vorteil ist die einstückige Anformung, bei der vorzugsweise durch Zweikomponentenspritzguss der genannte starre Gehäuseabschnitt und das elastische Drosselbauteil einstückig aus verschiedenen Materialien hergestellt werden. Die Anzahl der im Zuge einer Montage zu fügenden Bauteile lässt sich dadurch verringern. Zudem ist eine sehr genaue und bleibende Positionierung des Drosselbauteils relativ zum Gehäuse hierdurch gewährleistet.

Der Randbereich kann derart angeordnet sein, dass er bei Ankoppelung des Flüssigkeitsspeichers den Flüssigkeitsspeicher gegen das Gehäuse abdichtet. Durch diese Verwendung des Randbereiches des Drosselbauteils als Dichtung zwischen dem Austragkopf und dem Flüssigkeitsspeicher kann ein separates Bauteil hierfür entfallen. Der Austragkopf kann daher mit sehr wenigen Bauteilen und dementsprechend geringem Montageaufwand gefertigt werden.

Der Drosselkanal kann bei einer besonderen Ausgestaltung mindestens einen Schließbereich und mindestens einen Freibereich aufweisen, die gemeinsam und ineinander übergehend den Querschnitt des Drosselkanals bilden. Im Schließbereich findet durch Kraftbeaufschlagung der Druckbeaufschlagungsfläche ein Anliegen gegenüberliegender Kanten des Drosselkanals statt. Der Freibereich ist durch eine Kantenanordnung begrenzt, die selbst bei Kraftbeaufschlagung der Druckbeaufschlagungsfläche nicht zu einem Schließen des Freibereichs führt.

Die genannte Gestaltung sieht demnach vor, dass der Drosselkanal eine Querschnittsfläche aufweist, die einen druck- oder flüssigkeitsstromabhängigen Teilbereich, den Schließbereich, aufweist, der bei hohem Druck oder hohem Flüssigkeitsstrom schließt. Zudem ist jedoch auch ein Freibereich vorgesehen, der selbst bei höchsten im realen Betrieb anzunehmenden Drücken und Flüssigkeitsströmen offen bleibt.

Es ist somit gewährleistet, dass ein vollständiges Verschließen des Drosselkanals selbst bei hohen Drücken nicht stattfindet. Dies entspricht dem Wunsch, einen Austrag bei zu starker Kraftbeaufschlagung nicht zu unterbinden, sondern so weit zu dämpfen, dass das gewünschte Austragbild sich einstellt.

Durch die gemeinsame Realisierung des Schließbereichs und des Freibereichs als Teil des Querschnitts des gleichen Drosselkanals wird zudem erreicht, dass nach Verjüngung des Drosselkanals durch Schließen des Schließbereichs eine verstärkte Neigung des Schließbereichs gegeben ist, sich nach Wegfall des schließenden Drucks wiederzu öffnen. Gerade im Hinblick darauf, dass mittels des erfindungsgemäßen Austragkopfes auch klebrige Massen ausgetragen werden können sollen, ist dies von Vorteil.

Die abschnittsweise Gestaltung des Drosselkanals als Schließbereich oder als Freibereich lässt sich durch die Wahl der Geometrie bestimmen. So ist ein schlitzförmiger Abschnitt des Querschnitts des Drosselkanals geeignet, komplett zu schließen und somit einen Schließbereich darzustellen. Ein kreisförmiger oder polygonaler Ausschnitt des Drosselkanals wird jedoch selbst bei hohen Drücken nicht komplett schließen und stellt somit einen Freibereich dar.

Wenngleich es als vorteilhaft angesehen wird, einen gemeinsamen Drosselkanal mit einem solchen Schließbereich und einem Freibereich auszugestalten, ist auch eine Gestaltung denkbar, bei der zwei parallel geschaltete Kanäle gemeinsam eine Drosselkanalanordnung bilden, wobei einer dieser Kanäle einen Freibereich aufweist, während der andere Kanal druck- oderflüssigkeitsstromabhängig komplett schließt. Insbesondere bei Flüssigkeiten, die das bleibende Anhaften gegenüberliegender Kanten oder Wandungen des Drosselkanals nicht begünstigen, kann auch eine solche Gestaltung zweckmäßig sein.

Alternativ zu den beschriebenen Gestaltung, bei denen der Drosselkanal vorzugsweise abschnittsweise durch zumindest eine formveränderliche Wandung begrenzt ist, ist bei einer weiteren Variante vorgesehen, dass der Drosselkanal durch zwei starre Kanalwandungen begrenzt wird, wobei eine der Kanalwandungen als ortsveränderliche Kanalwandung an einem ortsveränderlichen Drosselbauteil vorgesehen ist.

Bei dieser Gestaltung wird der Drosselkanal durch starre Wandungen begrenzt, die als Ganzes relativ zueinander beweglich sind. Mindestens eine dieser Wandungen ist, vorzugsweise gegen die Kraft einer Rückstellfeder, auslenkbar, wobei durch diese Auslenkung der freie Querschnitt des Drosselkanals verringert wird.

Dieses ortsveränderliche Drosselbauteil ist vorzugsweise mittels einer Führung gegenüber dem Gehäuse geführt, wobei diese Führung insbesondere durch zwei teleskopartig ineinandergeschobene Hülsen gebildet werden kann. Die genannte Federkraft wird vorzugsweise durch eine Federeinrichtung erzeugt, die bei einer besonders vorteilhaften Gestaltung in dem durch die Hülsen gebildeten Freiraum angeordnet ist.

Von besonderem Vorteil ist es, wenn das Drosselbauteil derart beschaffen und/oder am Gehäuse angebracht ist, dass zur Verlagerung wirksamer Druckbeaufschlagungsflächen am Drosselbauteil bei identischem Druck an allen Druckbeaufschlagungsflächen eine Kraftbeaufschlagung des Drosselbauteils in Richtung einer Verringerung des freien Querschnitts des Drosselkanals bewirken. Dies bedeutet, dass alleine der statische Druck, der zum Zwecke des Austrags aufgebracht wird, in der Lage ist, das Drosselbauteil im Sinne einer Verjüngung des Drosselkanals zu verlagern.

Vorzugsweise weist der Austragkopf im Auslasskanal stromabwärts der Drosseleinrichtung ein Auslassventil auf, welches in Abhängigkeit des stromaufwärts anliegenden Überdrucks öffnet.

Ein solches Ventil führt dazu, dass die Gefahr des Auslaufens des Spenders verringert wird. Da jedoch insbesondere ein Tropfenspender auf Basis eines erfindungsgemäßen Austragkopfes realisierbar sein soll, ist es von besonderem Vorteil, wenn das Ventil bereits bei einem geringen Überdruck von beispielsweise 0,3 bar öffnet.

Das Auslassventil schließt vorzugsweise selbsttätig in einem Druckintervallzwischen einem definierten eingangsseitigen Unterdruck und einem eingangsseitigen Überdruck und öffnet bei Überschreiten des definierten Unterdrucks sowie bei Überschreiten des definierten Überdrucks. Ein solches Ventil öffnet somit sowohl bei Unterdruck als auch bei Überdruck. Dies ist die Voraussetzung, um den Auslasskanal gleichzeitig als Belüftungskanal für den Flüssigkeitsspeicher zu nutzen. Dies ist im Sinne eines einfachen Aufbaus von Vorteil. Zudem liegt ein besonderer Vorteil in der gemeinsamen Nutzung des Auslasskanals auch als Belüftungskanal darin, dass durch die einströmende Luft nach Beendigung eines Austragvorgangs der Drosselkanal wieder aufgeweitet werden kann.

Dies wird auch dadurch begünstigt, dass ein solches bidirektionales Verhalten es auch ermöglicht, dass der nach dem Austrag in Flüssigkeitsspeicher herrschende Unterdruck auch die Flüssigkeit aus dem Auslasskanal zurücksaugt, so dass ein Eintrocknen im Bereich des Auslasskanals jenseits des Ventils verhindert wird.

Das Auslassventil ist vorzugsweise aus einem elastischen Material gebildet und weist eine stromaufwärts gerichtete Wölbung auf, in der eine von Ventillippen verschließbare Ventilöffnung vorgesehen ist, so dass bei ansteigendem eingangsseitigen Überdruck bis zum Erreichen eines eingangsseitigen Grenzüberdrucks der Überdruck die Ventillippen zunehmend aneinander presst.

Der Austragkopf ist vorzugsweise zur Bildung von Tropfen ausgebildet, wobei die Drosseleinrichtung für eine Limitierung des Flüssigkeitsstroms ausgebildet ist, die an der Austragöffnung zur Bildung von Einzeltropfen und nicht zur Bildung eines Flüssigkeitsstrahls führt.

Insbesondere bei solchen Tropfenspendern ist es erheblich, einen zu großen Flüssigkeitsstrom und/oder einen zu großen Austragdruck zu verhindern, da dies der Tropfenbildung entgegenwirkt und zu einem nicht beabsichtigten Strahl an der Austragöffnungführen kann. Die Drosseleinrichtung ist vorzugsweise derart an die Ausgestaltung einer jenseits der Auslassöffnung angeordneten Tropfenbildungsfläche angepasst, dass der Flüssigkeitsstrom an der Austragöffnung nicht ausreicht, um ein kontinuierliches Abreißen des Flüssigkeitsstroms, also einen Strahl, zu ermöglichen.

Vorzugsweise umfasst das Gehäuse des Austragkopfes ein erstes einstückiges Basisbauteil, welches die Kopplungseinrichtung zur Anbringung am Flüssigkeitsspeicher umfasst, und ein zweites einstückiges Applikatorbauteil, welches die Austragöffnung aufweist, vom Flüssigkeitskanal durchdrungen und am Basisbauteil befestigt ist.

Die genannte Bauweise mit nur zwei Bauteilen am Gehäuse ist aufgrund ihrer Einfachheit sehr kostengünstig. Zudem ermöglichen die beiden Gehäusebauteile, das Basisbauteil und das Applikatorbauteil, das genannte Auslassventil einfach lagezufixieren. Wenn in der oben skizzierten Weise das Drosselbauteil als elastisches Bauteil ausgebildet ist, welches mit einem Gehäuseabschnitt, insbesondere vom Basisbauteil, einstückig ausgebildet ist, so lässt sich ein vollständiger Austragkopf aus nur drei zu montierenden Bauteilen zusammenstellen.

Ebenfallszur Lösung der Erfindung vorgesehen ist ein Flüssigkeitsspender zur Ausbringung von Flüssigkeit, insbesondere zur Ausbringung von kosmetischen oder pharmazeutischen Flüssigkeiten, der über einen Austragkopf mit einer Auslassöffnung zur Ausgabe von Flüssigkeit in eine umgebende Atmosphäre und übereinen Flüssigkeitsspeicher, derdurch eine lösbare Kopplungseinrichtungoder eine einstückige Gestaltung mit einem Gehäuse des Austragkopfes verbunden ist, verfügt.

Dabei ist der der Austragkopf nach einem der vorstehenden Ansprüche ausgebildet.

Der Flüssigkeitsspender ist dabei vorzugsweise als Tropfenspender ausgebildet. Es ist also jenseits der Austragkanal eine Tropfenbildungsfläche, vorzugsweise in Form einer Kugelkalotte, vorgesehen, an der die Flüssigkeit sich sammelt, bevor sie sich in Tropfenform löst. Diese Tropfenbildungsfläche, die Drosseleinrichtung und die Flüssigkeit im Spender sind vorzugsweise derart aufeinander abgestimmt, dass auch bei einer hohen Betätigungskraft auf die Quetschflasche von 100 Newton kein Flüssigkeitsstrahl an der Austragöffnung entsteht.

Der Flüssigkeitsspeicher ist vorzugsweise als Quetschflasche oder Tube ausgebildet. Insbesondere bei einer solchen Gestaltung des Flüssigkeitsspeichers als Quetschflasche oder Tube ist die Gefahr gegeben, dass eine zu starke Betätigung durch den Benutzer erfolgt, so dass die dynamische Drosseleinrichtung, die hier beschrieben worden ist, besonders hilfreich ist, um zu verhindern, dass diese zu starke Betätigung das Austragbild negativ beeinflusst.

Das Innenvolumen des Flüssigkeitsspeichers beträgt vorzugweise weniger als 300 ml, weniger als 100 ml, oder gar weniger als 50 ml. Dies sind typische Größen von Flüssigkeitsspeichern zur Aufnahme pharmazeutischer oder kosmetischer Flüssigkeiten.

Der Flüssigkeitsspeicher ist vorzugsweise mit einer kosmetischen oder pharmazeutischen Flüssigkeit befüllt. Als pharmazeutische Flüssigkeiten kommen insbesondere konservierungsmittelbehaftete Flüssigkeiten infrage, da es als vorteilhaft angesehen wird, wenn die Belüftung bei einem erfindungsgemäßen Austragkopf durch den Auslasskanal erfolgt, so dass eine Luftfilterung hier baulich schwer zu realisieren ist. Im Bereich der kosmetischen Flüssigkeiten sind es insbesondere Make-up-Produkte und Cremes, wie beispielsweise Antifaltencreme, sowie Öle, die ausgetragen werden sollen. Insbesondere sogenannte Filler- oder Concealer-Flüssigkeiten, die dem Ausfüllen oder Abdecken kleinerer Fältchen dienen, können mit einem erfindungsgemäßen Austragkopf gut ausgegeben werden.

### KURZBESCHREIBUNG DER ZEICHNUNGEN

Weitere Vorteile und Aspekte der Erfindung ergeben sich aus den Ansprüchen und aus der nachfolgenden Beschreibung von bevorzugten Ausführungsbeispielen der Erfindung, die nachfolgend anhand der Figuren erläutert sind.
Fig. 1 zeigt einen erfindungsgemäßen Flüssigkeitsspender mit einem erfindungsgemäßen Austragkopf in einer Gesamtdarstellung von außen.
Fig. 2 zeigt ein erstes Ausführungsbeispiel eines erfindungsgemäßen Flüssigkeitsspenders in einer geschnittenen Darstellung.
Fig. 3 zeigt die Teilkomponenten des Austragkopfes des ersten Ausführungsbeispiels in einer Explosionsdarstellung.
Fig. 4A und 4B zeigen die Innenseite des Austragkopfes gemäß Fig. 3 mit getrennter und angebrachter flexibler Wandungsplatte.
Fig. 5A und 5B zeigen eine alternative Gestaltung des Austragkopfes, der im Bereich des Drosselkanals eine etwas andere Geometrie aufweist.
Fig. 6 zeigt ein zweites Ausführungsbeispiel eines erfindungsgemäßen Flüssigkeitsspenders in einer geschnittenen Darstellung.
Fig. 7 zeigt die Teilkomponenten des Austragkopfes des zweiten Ausführungsbeispiels in einer Explosionsdarstellung.
Fig. 8 zeigt das Drosselbauteils des zweiten Ausführungsbeispiels in einer separaten Darstellung.
Fig. 9 zeigt verschiedene Varianten des Drosselbauteils für das Ausführungsbeispiel der Fig. 6 bis 8 in einer Perspektive von unten.
Fig. 10 zeigt ein drittes Ausführungsbeispiel eines erfindungsgemäßen Flüssigkeitsspenders in einer geschnittenen Darstellung.
Fig. 11A und 11B zeigen die Drosseleinrichtung des Ausführungsbeispiels der Fig. 10 mit unterschiedlichen Zuständen des Drosselkanals.

### DETAILLIERTE BESCHREIBUNG DER AUSFÜHRUNGSBEISPIELE

Fig. 1 zeigt einen erfindungsgemäßen Flüssigkeitsspender 100, der in Art eines Tropfenspenders ausgebildet ist.

Dieser Flüssigkeitsspender 100 verfügt über einen als Quetschflasche ausgebildeten Flüssigkeitsspeicher 90 und einen darauf aufgesetzten Austragkopf 10, an dem eine Austragöffnung 38 vorgesehen ist. Zum Verschließen des Flüssigkeitsspenders ist eine Kappe 110 vorgesehen.

Der Flüssigkeitsspender dient der Abgabe von Tropfen, beispielsweise von kosmetischen Flüssigkeiten wie Öle, Make-up, Filler oder dergleichen in Tropfenform. Die bestimmungsgemäße Betätigung sieht dabei vor, dass der gesamte Spender in etwa in eine Überkopflage mit nach unten weisender Austragöffnung 38 gebracht wird und dass in dieser Stellung der Flüssigkeitsspeicher 90 auf gegenüberliegenden Seiten im Bereich von Betätigungsflächen 92 kraftbeaufschlagt und so zusammengedrückt wird, dass die im Flüssigkeitsspeicher enthaltene Flüssigkeit druckbeaufschlagt wird und zur Austragöffnung 38 gefördert wird. Hier sammelt sich die Flüssigkeit an einer die Austragöffnung 38 umgebenden Tropfenbildungsfläche 26A und löst sich bestimmungsgemäß in Form einzelner Tropfen.

Die im Weiteren erläuterte technische Gestaltung des Austragkopfes 10 dient dem Zweck, gemeinsam zu verwirklichen, dass zum einen bereits bei nur leichtem Druck auf die Quetschflasche eine Tropfenabgabe erfolgt, und andererseits zu gewährleisten, dass auch ein starkes Betätigen bzw. Zusammendrücken des Flüssigkeitsspeichers 90 nicht zurAbgabe von Flüssigkeit in Form eines Flüssigkeitsstrahls führt.

Hierzu werden exemplarisch die folgenden Ausführungsbeispiele beschrieben:
Bezug nehmend auf die in Schnittdarstellung in Fig. 2 dargestellte Ausgestaltung ist im Zusammenhang mit einem ersten Ausführungsbeispiel zu erkennen, dass der Auslasskanal 30 sich von einem an dem Innenraum des Flüssigkeitsspeichers 90 angrenzenden Einlassbereich 32 durch zwei Drosselkanäle 50 einer Drosseleinrichtung 34 und durch Durchbrechungen 25A des Gehäuses 20 bis in den Bereich eines Auslassventils 36 und weiter bis zur Austragöffnung 38 erstreckt.

Das Auslassventil 36 ist dabei derart gestaltet, dass es sowohl in Auslassrichtung als auch in Einlassrichtung bei Überdruck bzw. Unterdruck im Flüssigkeitsspeicher öffnen kann, so dass der Auslasskanal 30 nach erfolgtem Austrag auch in umgekehrter Richtung als Belüftungskanal dienen kann und ein Rücksaugen der Flüssigkeit aus dem Auslasskanal 30 gestattet. Das Auslassventil 36 schließt, wenn weder Überdruck noch Unterdruck im Flüssigkeitsspeicher 90 gegenüber der Umgebung herrscht oder der Überdruck bzw. Unterdruck einen Grenzwert nicht überschreitet. So ist gewährleistet, dass die Gefahr eines unbeabsichtigten Austritts bei Handhabung des Flüssigkeitsspenders 100 gering ist.

Der Austragkopf 10 weist einen sehr einfachen Aufbau auf. Jenseits der im Weiteren noch erläuterten Gestaltung der Drosseleinrichtung 34 ist der Austragkopf 10 aus nur drei Bestandteilen aufgebaut, nämlich aus einem zweiteiligen Gehäuse 20 mit einem Basisbauteil 22 und einem Applikatorbauteil 26 sowie einem zwischen diesen beiden Bauteilen fixierten Befestigungsring des als einstückigem elastischen Bauteil gestalteten Auslassventils 36. Zusätzlich ist beim Ausführungsbeispiel noch ein Dichtring 80 zur Abdichtung des Austragkopfes 10 gegenüber dem Flüssigkeitsspeicher 90 vorgesehen.

Die eigentliche Besonderheit des Spenders liegt in der Drosseleinrichtung 34. Diese Drosseleinrichtung soll, wie bereits genannt, verhindern, dass bei zu starker Betätigung des als Quetschflasche ausgebildeten Flüssigkeitsspeichers 90 ein Flüssigkeitsstrahl durch die Austragöffnung 38 austritt. Zu diesem Zweck umfasst die bei diesem ersten Ausführungsbeispiel vorgesehene Drosseleinrichtung 34 eine zum Basisbauteil 22 gehörige Trennwand 25, die gleichzeitig eine erste ortsfeste Kanalwandung 56 des Drosselkanals 50 darstellt. Die zweite gegenüberliegende Kanalwandung wird durch die Innenseite 52A einer elastisch verformbaren Wandungsplatte 54 gebildet, welche im Bereich eines Befestigungsstiftes 25C an das Basisbauteil 22 angeclipst ist.

Bezug nehmend auf die Fig. 4A und 4B, die das Basisbauteil 22 ohne und mit befestigter Wandungsplatte 54 zeigen, wird dies genauer erläutert.

Anhand der Fig. 4A ist zu erkennen, dass die Gehäusewandung 25 von zwei Durchbrechungen 25A durchdrungen ist. Weiter ist in Fig. 4A zu erkennen, dass im Bereich des Befestigungsstiftes 25C an der Trennwand 25 beidseitig des Befestigungsstiftes 25C eine strebenhafte, längliche Erhebung vorgesehen ist. Diese trennt zwei Drosselkanäle 50, die durch Befestigen der Wandungsplatte 54 in der in Fig. 4B verdeutlichten Weise am Befestigungsstift 25C entstehen.

Nochmals Bezug nehmend auf Fig. 2 ist die Funktionsweise die folgende:
Ausgehend von der Stellung der Fig. 2, in der die Austragöffnung 38 nach oben weist, wird der Flüssigkeitsspender 100 in eine Überkopflage gebracht. Ein Flüssigkeitsaustrag alleine hierdurch ist noch nicht zu befürchten, da das Auslassventil 36 dafür ausgebildet ist, nicht alleine durch die Gewichtskraft der Flüssigkeit im Flüssigkeitsspeicher zu öffnen. Erst wenn der als Quetschflasche ausgebildete Flüssigkeitsspeicher 90 zusammengedrückt wird, strömt Flüssigkeit aus dem Einlassbereich 32 in die jeweils etwa halbkreisförmigen Drosselkanäle 50 in Richtung der Durchbrechungen 25A, durch die hindurch die Flüssigkeit dann in den Bereich des Auslassventils 36 und weiter zur Austragöffnung 38 gelangt.

Drückt der Benutzer nun sehr stark auf den Flüssigkeitsspeicher 90, so erhöht sich auch der Druck, der auf die Wandungsplatte 54 wirkt. Allerdings erhöht sich dieser Druck beidseitig der Wandungsplatte, so dass der Druckanstieg als solcher noch nicht zu einer relevanten Verformung der Drosselkanäle 50 führt. Strömt aber unter dem Einfluss dieses Drucks die Flüssigkeit nun schneller durch die Drosselkanäle 50, so wird gemäß dem Prinzip von Bernoulli hier ein dynamischer Druck erzeugt. Dies führt dazu, dass auf die Wandungsplatte 54 eine Kraft wirkt, welche die Wandungsplatte Bezug nehmend auf Fig. 4B im Bereich des Steges leicht einknicken lässt, wobei in dieser Figur die entsprechenden Knicklinien gestrichelt angedeutetsind. Dieses Einknicken erfolgt bezogen auf die Perspektive der Fig. 2 nach oben, so dass die Drosselkanäle 50 sich verengen. Dies wiederum bewirkt eine erhöhte Reibung und einen Energieverlust in der Flüssigkeit, was wiederum zu einer Reduktion des Flüssigkeitsstroms führt. Statt dass der erhöhte Druck somit einen strahlartigen Austrag zur Folge hat, hemmt er sich gleichsam selbst, so dass trotz der erhöhten Betätigungskraft nach wie vor ein Austrag in Tropfenform möglich wird.

Die Ausgestaltung der Fig. 5A und 5B ähnelt weitgehend jener der Fig. 4A und 4B. Der einzige Unterschied liegt darin, dass die Erhebungen 25B im Falle der Gestaltung der Fig. 5A und 5B eine andere Formgebung aufweisen und nicht, wie in Fig. 4A verdeutlicht, nur länglich strebenhaft ausgebildet sind. Stattdessen weisen die Erhebungen in etwa die Formgebung eines Viertelkreises auf, so dass die in Fig. 5B dargestellten Linien, entlang derer die Wandungsplatte 54 sich bestimmungsgemäß verformt, nicht miteinander fluchten. Wirkung dessen ist, dass das Verjüngen des Drosselkanals unter anderen Randbedingungen als bei der Ausgestaltung der Fig. 4A und 4B stattfindet. Auf diese Art und Weise kann der Flüssigkeitsspender 100 mit einer vergleichsweise geringen Anpassung für verschiedene Flüssigkeiten angepasst werden.

Bei der Ausgestaltung gemäß der Fig. 6 bis 8 ist die Drosseleinrichtung 34 anders gestaltet.

Die Drosseleinrichtung 34 dieser Ausführungsform weist ein als Ganzes elastisches Drosselbauteil 62 auf, welches vom Drosselkanal 60 durchdrungen wird. Bezug nehmend auf Fig. 8, die das Drosselbauteil separat wiedergibt, ist zu erkennen, dass das Drosselbauteil 62 einen planen Randbereich 68 hat, über den sich zentrisch eine in Richtung des Flüssigkeitsspeichers weisende Erhebung 63 erhebt. Der Drosselkanal 60 durchdringt diese Erhebung 63 und ist von einem bestimmungsgemäß sich verformenden Verformungsbereich 64 umgeben. An der Erhebung sind zwei Druckbeaufschlagungsflächen 65 vorgesehen, die bei Austrag der Flüssigkeit von dieser druckbeaufschlagt werden und hierdurch eine Verformung des Drosselkanals 60 bewirken.

Wie sich anhand der Fig. 8 ebenfalls ersehen lässt, weist der Drosselkanal 60 einen kreisförmigen Freibereich 60B und schlitzartige Schließbereiche 60A auf.

Diese Gestaltung ist gewählt, damit bei der Druckbeaufschlagung kein vollständiges Verschließen des Drosselkanals 60 stattfindet.

Bezug nehmend auf Fig. 9A ist zu ersehen, dass auch bei einem an den Druckbeaufschlagungsflächen 65 anliegenden Überdruck nur die Schließbereiche 64A vollständig geschlossen werden, während aufgrund der Formgebung der Kanten der zentrische kreisförmige Freibereich 60B sowie endseitig an den Schlitzen vorgesehene Freibereiche offen bleiben. Somit wird verhindert, dass ein zu starker Druck bei der Betätigung des Flüssigkeitsspenders 100 einen vollständigen Stopp des Austrags bewirkt.

Die Fig. 9B bis 9D zeigen hierzu alternative Gestaltungen.

Bei der Ausgestaltung gemäß Fig. 9B sind die schlitzförmigen Teilbereiche des Drosselkanals 60 so geformt, dass sie ein vollständiges Schließen gestatten.

Im Falle der Ausgestaltung der Fig. 9C ist eine kreuzförmige Schlitzung vorgesehen, wobei auch diese Schlitze sich bei Druckbeaufschlagung vollständig schließen.

Im Falle der Ausgestaltung der Fig. 9D bilden kreisförmige Freibereiche die Enden des Schlitzes.

Bei all diesen Ausgestaltungen ist jeweils vorgesehen, dass Freibereiche 60B und Schließbereiche 60A Teil des gleichen Drosselkanals 60 sind. Dies ist insbesondere bei Flüssigkeiten zweckmäßig, die eine haftverstärkende Neigung aufweisen, da der stets offen bleibende Freibereich die Neigung verstärkt, dass auch die Schließbereiche nach Ende des Austragvorgangs sich wieder voneinander lösen.

Wie die Ausgestaltung der Fig. 9E zeigt, ist dies jedoch nicht alternativlos. Bei dieser letzten Gestaltung eines elastischen Drosselbauteils sind der Freibereich 60B und der Schließbereich 60A voneinander getrennt im Drosselbauteil 62 vorgesehen.

Die Fig. 10 sowie 11A und 11B zeigen eine dritte Ausgestaltung.

Bezug nehmend auf die Fig. 11A und 11B ist zu erkennen, dass der Drosselkanal 70 hier an einen verlagerbaren Schließkörper 72 angrenzt, der über eine Feder 74 in einer Hülsenstruktur 76, 72A in Richtung der Endlage der Fig. 11A kraftbeaufschlagt ist. Wird nun ein Überdruck im Flüssigkeitsspeicher 90 aufgebaut, so wirkt dieser Überdruck allseitig auf den Drosselkörper 72. Aufgrund der größeren effektiven Druckbeaufschlagungsfläche für eine Druckbeaufschlagung nach oben, wirkt der allseitig anstehende Druck derart, dass eine Kraft auf den Drosselkörper 72 wirkt, die ihn bezogen auf die Perspektive der Fig. 11A und 11B nach oben verlagert.

Hierdurch wird der Drosselkanal 70 bezüglich seines Querschnitts verkleinert und schlussendlich komplett geschlossen. Allerdings kann die Flüssigkeit trotzdem noch partiell am Drosselkörper 72 vorbeiströmen, so dass eine Tropfenbildung immer noch möglich bleibt.

## Patentansprüche

1. Austragkopf (10) für einen Flüssigkeitsspender (100) mit den folgenden Merkmalen:
a. der Austragkopf (10) weist ein Gehäuse (20) auf, und
b. der Austragkopf (10) weist eine Kopplungseinrichtung (24) zur Anbringung an einem Flüssigkeitsspeicher (90) auf, und
c. der Austragkopf (10) weist eine Austragöffnung (38) auf, durch die hindurch Flüssigkeit in eine umgebende Atmosphäre ausgegeben werden kann, und
d. der Austragkopf (10) weist einen Auslasskanal (30) auf, der sich von einem in Richtung des Flüssigkeitsspeichers (90) weisenden Einlassbereich (32) bis zur Austragöffnung (38) erstreckt und mittels dessen die Austragöffnung (38) mit Flüssigkeit versorgt werden kann, und
e. der Austragkopf (10) verfügt im Auslasskanal (30) über eine Drosseleinrichtung (34) mit einem Drosselkanal (50; 60; 70) zur Verringerung des Flüssigdrucks und/oder des Flüssigkeitsstroms der die Drosseleinrichtung (34) durchströmenden Flüssigkeit,
**gekennzeichnet durch** die folgenden Merkmale:
f. die Drosseleinrichtung (34) ist als dynamische Drosseleinrichtung (34) ausgebildet, bei der ein freier Querschnitt des Drosselkanals (50; 60; 70) bei ansteigendem an der Drosseleinrichtung (34) anliegendem Druck oder bei höherem die Drosseleinrichtung (34) durchströmenden Flüssigkeitsstrom verringert wird, und
g. der Drosselkanal (50; 60; 70) wird zumindest abschnittsweise durch eine Innenseite (52A) einer durch Verlagerung oder Verformung ortsveränderlichen Kanalwandung (52) begrenzt.

2. Austragkopf (10) nach Anspruch 1 mit dem folgenden zusätzlichen Merkmal:
a. eine der Innenseite (52A) abgewandte Außenseite (52B) der Kanalwandung (52) ist kommunizierend mit einem Einlass des Drosselkanals (50; 60) verbunden, so dass bei Druckbeaufschlagung der Flüssigkeit zum Zwecke des Austrags ein identischer Druckanstieg am Einlass des Drosselkanals (50; 60) und an der Außenseite (52B) der Kanalwandung (52) erfolgt.

3. Austragkopf (10) nach Anspruch 1 oder 2 mit den folgenden zusätzlichen Merkmalen:
a. die ortsveränderliche Kanalwandung (52) ist Teil einer planen Wandungsplatte (54), und
b. der ortsveränderlichen Kanalwandung (52) gegenüberliegend ist eine ortsfeste Kanalwandung (56) vorgesehen, wobei die ortsveränderliche Kanalwandung (52) und die ortsfeste Kanalwandung (56) zwischen sich den Drosselkanal (50) definieren.

4. Austragkopf (10) nach Anspruch 3 mit dem folgenden zusätzlichen Merkmal:
a. die ortsfeste Kanalwandung (56) wird durch eine Gehäusewandung (25) des Gehäuses gebildet, und
b. die Wandungsplatte (54) ist mit einem Befestigungsbereich (54A) ortsfest zur Gehäusewandung (25) angeordnet und ragt mit einem verformbaren Abschnitt (54C) in etwa parallel zur ortsfesten Kanalwandung (56) über den Drosselkanal (50).

5. Austragkopf (10) nach Anspruch 3 oder 4 mit den folgenden zusätzlichen Merkmalen:
a. der Austragkopf (10) weist mindestens zwei strömungstechnisch zueinander parallel geschaltete Drosselkanäle (50) auf, und
b. die Wandungsplatte (54) ist als gemeinsame Wandungsplatte (54) vorgesehen, die die mindestens zwei Drosselkanäle (50) abschnittsweise begrenzt.

6. Austragkopf (10) nach einem der vorstehenden Ansprüche mit mindestens einem der folgenden Merkmale:
a. in der die ortsfeste Kanalwandung (56) bildende Gehäusewandung (25) ist mindesten eine Durchbrechung (25A) vorgesehen, in die der Drosselkanal (50) mündet, und/oder
b. die Wandungsplatte (54) weist eine Befestigungsöffnung (54B) im Befestigungsbereich (54A) auf, die auf einen gehäuseseitigen Befestigungsstift (25C) aufgeschnappt ist, und/oder
c. an der Gehäusewandung (25) oder der Wandungsplatte (54) ist mindestens eine Erhebung (25B) vorgesehen, im Bereich derer die Gehäusewandung (25) und die Wandungsplatte (54) aneinander anliegen.

7. Austragkopf (10) nach einem der Ansprüche 1 oder 2 mit den folgenden zusätzlichen Merkmalen:
a. der Austragkopf (10) weist ein Drosselbauteil (62) aus einem elastisch verformbaren Material als Teil der Drosseleinrichtung (34) auf, und
b. das Drosselbauteil (62) verfügt über eine von einem Verformungsbereich (64) umgebene Durchbrechung, die den Drosselkanal (60) bildet, und
c. das Drosselbauteil (62) weist mindestens eine Druckbeaufschlagungsfläche (65) auf, an der im Betrieb die Flüssigkeit stromaufwärts des Drosselkanals (60) anliegt und durch deren Druckbeaufschlagung der Verformungsbereich (64) verformt und ein freier Querschnitt des Drosselkanals (60) verringerbar ist.

8. Austragkopf (10) nach Anspruch 7 mit dem folgenden zusätzlichen Merkmal:
a. das Drosselbauteil (62) weist eine in stromaufwärtige Richtung gewölbte Erhebung (63) auf, in der der Drosselkanal (60) vorgesehen ist.

9. Austragkopf (10) nach Anspruch 7 oder 8 mit mindestens einem der folgenden zusätzlichen Merkmale:
a. das Drosselbauteil (62) weist einen einstückig mit dem Verformungsbereich (64) verbundenen außenseitigen umlaufenden Randbereich (68) auf, im Bereich dessen das elastische Drosselbauteil (62) durch eine Schnappverbindung oder eine einstückige Anformung an einem starren Gehäuseabschnitt des Gehäuses (20) befestigt ist und/oder
b. das Drosselbauteil (62) weist einen einstückig mit dem Verformungsbereich (64) verbundenen außenseitigen umlaufenden Randbereich (68) auf, der derart angeordnet ist, dass er bei Ankoppelung des Flüssigkeitsspeichers (90) den Flüssigkeitsspeichers (90) gegen das Gehäuse (20) abdichtet.

10. Austragkopf (10) nach einem der Ansprüche 7 bis 9 mit den folgenden zusätzlichen Merkmalen:
a. der Drosselkanal (60) weist zumindest einen Schließbereich (60A) auf, im Bereich dessen durch Kraftbeaufschlagung der Druckbeaufschlagungsfläche (65) ein Anliegen gegenüberliegender Kanten des Drosselkanals (60) stattfindet, und
b. der Drosselkanal (60) weist mindestens einen Freibereich (60B) auf, der durch eine Kantenanordnung begrenzt wird, die selbst bei Kraftbeaufschlagung der Druckbeaufschlagungsfläche (65) nicht zu einem Schließen des Freibereichs (60B) führt.

11. Austragkopf (10) nach Anspruch 1 mit dem folgenden zusätzlichen Merkmal:
a. der Drosselkanal (70) wird durch zwei starre Kanalwandungen begrenzt, wobei eine der Kanalwandungen (71) als ortsveränderliche Kanalwandung an einem ortsveränderlichen Drosselbauteil (72) vorgesehen ist.

12. Austragkopf (10) nach Anspruch 11 mit mindestens einem der folgenden zusätzlichen Merkmale:
a. das ortsveränderliche Drosselbauteil (72) ist mittels einer Führung (72A, 76), vorzugsweise eine Linearführung, gegenüberam Gehäuse (20) beweglich, insbesondere linearbeweglich, gelagert, und/oder
b. zwischen dem Gehäuse (20) und dem Drosselbauteil (72) ist eine Federeinrichtung (74) vorgesehen, mittels derer das Drosselbauteil (72) permanent in Richtung einer Vergrößerung des freien Querschnittes des Drosselkanals (70) kraftbeaufschlagt wird, und/oder
c. das Drosselbauteil (72) ist derart beschaffen und/oder derart am Gehäuse (20) angebracht, dass zur Verlagerung wirksame Druckbeaufschlagungsflächen am Drosselbauteil (72) bei identischem Druck an allen Druckbeaufschlagungsflächen eine Kraftbeaufschlagung des Drosselbauteils (72) in Richtung einer Verringerung des freien Querschnittes des Drosselkanals (70) bewirken.

13. Austragkopf (10) nach einem der vorstehenden Ansprüche mit dem folgenden zusätzlichen Merkmal:
a. der Austragkopf (10) weist im Auslasskanal (30) stromabwärts der Drosseleinrichtung (34) ein Auslassventil (36) auf, welches in Abhängigkeit des stromaufwärts anliegenden Überdrucks öffnet,
wobei das Auslassventil (36) vorzugsweise mindestens eines der folgenden Merkmale aufweist:
b. das Auslassventil (36) schließt selbsttätig in einem Druckintervall zwischen einem definierten eingangsseitigen Unterdruck und einem eingangsseitigen Überdruck und öffnet bei Überschreiten des definierten Unterdrucks sowie bei Überschreiten des definierten Überdrucks, und/oder
c. das Auslassventil (36) ist aus einem elastischen Material gebildet und weist eine stromaufwärts gerichtete Wölbung (36A) auf, in der eine von Ventillippen (36B) verschließbare Ventilöffnung vorgesehen ist, so dass bei ansteigendem eingangsseitigen Überdruck bis zum Erreichen eines eingangsseitigen Grenzüberdrucks der Überdruck die Ventillippen (36B) zunehmend aneinander presst.

14. Austragkopf (10) nach einem der vorstehenden Ansprüche mit mindestens einem derfolgenden zusätzlichen Merkmale:
a. der Austragkopf (10) ist zur Bildung von Tropfen ausgebildet, wobei die Drosseleinrichtung (34) für eine Limitierung des Flüssigkeitsstroms ausgebildet ist, die an der Austragöffnung zur Bildung von Einzeltropfen und nicht zur Bildung eines Flüssigkeitsstrahls führt, und/oder
b. die Austragöffnung (38) ist von einer Tropfenbildungsfläche (26A) umgeben, vorzugsweise in Form einer Kugelkalotte, und/oder
c. das Gehäuse (20) des Austragkopfes (10) umfasst ein erstes einstückiges Basisbauteil (22), welches die Kopplungseinrichtung (24) zur Anbringung am Flüssigkeitsspeicher (90) umfasst, und ein zweites einstückiges Applikatorbauteil (26), welches die Austragöffnung (38) aufweist, vom Auslasskanal (30) durchdrungen und am Basisbauteil (22) befestigt ist, wobei das Auslassventil (36) vorzugsweise zwischen dem Basisbauteil (22) und dem Applikatorbauteil (26) lagefixiert ist.

15. Flüssigkeitsspender (100) zur Ausbringung von Flüssigkeit, insbesondere zur Ausbringung von kosmetischen oder pharmazeutischen Flüssigkeiten, mit den folgenden Merkmalen:
a. der Flüssigkeitsspender (100) verfügt über einen Austragkopf (10) mit einer Austragöffnung (38) zur Ausgabe von Flüssigkeit in eine umgebende Atmosphäre, und
b. der Flüssigkeitsspender (100) verfügt über einen Flüssigkeitsspeicher (90), der durch eine lösbare Kopplungseinrichtung (24) oder eine einstückige Gestaltung mit einem Gehäuse (20) des Austragkopfes (10) verbunden ist,
**gekennzeichnet durch** das Merkmal:
c. der Austragkopf (10) ist nach einem der vorstehenden Ansprüche ausgebildet.

16. Flüssigkeitsspender (100) nach Anspruch 15 mit mindestens einem der folgenden zusätzlichen Merkmale:
a. der Flüssigkeitsspender (100) ist als Tropfenspender ausgebildet, und/oder
b. der Flüssigkeitsspeicher (90) ist als Quetschflasche oder Tube ausgebildet, und/oder
c. ein Innenvolumen des Flüssigkeitsspeichers (90) beträgt weniger als 300 ml, vorzugsweise weniger als 100 ml, insbesondere vorzugsweise weniger als 50 ml und/oder
d. der Flüssigkeitsspeicher (90) ist mit einer kosmetischen oder pharmazeutischen Flüssigkeit befüllt.

## Claims

1. Discharge head (10) for a liquid dispenser (100), with the following features:
a. the discharge head (10) has a housing (20), and
b. the discharge head (10) has a coupling device (24) for attachment to a liquid store (90), and
c. the discharge head (10) has a discharge opening (38) through which liquid is able to be dispensed into a surrounding atmosphere, and
d. the discharge head (10) has an outlet channel (30) which extends from an inlet region (32), pointing in the direction of the liquid store (90), up to the discharge opening (38) and by means of which the discharge opening (38) is able to be supplied with liquid, and
e. the discharge head (10) has, in the outlet channel (30), a throttle device (34) with a throttle channel (50; 60; 70) for the reduction in the liquid pressure and/or the liquid flow of the liquid flowing through the throttle device (34),
**characterized by** the following features:
f. the throttle device (34) is designed in the form of a dynamic throttle device (34), in which a free cross section of the throttle channel (50; 60; 70) is reduced in size with increasing pressure prevailing at the throttle device (34), or with greater liquid flow flowing through the throttle device (34), and
g. the throttle channel (50; 60; 70) is delimited, at least in sections, by an inner side (52A) of a channel wall (52) whose position is able to be varied by displacement or deformation.

2. Discharge head (10) according to Claim 1, with the following additional feature:
a. an outer side (52B) of the channel wall (52), which faces away from the inner side (52A), is connected in a communicating manner to an inlet of the throttle channel (50; 60) such that, when the liquid is subjected to pressure for the purpose of discharge, an identical pressure increase is realized at the inlet of the throttle channel (50; 60) and at the outer side (52B) of the channel wall (52) .

3. Discharge head (10) according to Claim 1 or 2, with the following additional features:
a. the positionally variable channel wall (52) is part of a planar wall plate (54), and
b. a positionally fixed channel wall (56) is provided opposite the positionally variable channel wall (52), wherein the positionally variable channel wall (52) and the positionally fixed channel wall (56) define the throttle channel (50) between them.

4. Discharge head (10) according to Claim 3, with the following additional feature:
a. the positionally fixed channel wall (56) is formed by a housing wall (25) of the housing, and
b. the wall plate (54) is, with a fastening region (54A), arranged positionally fixed with respect to the housing wall (25) and, with a deformable section (54C), projects over the throttle channel (50) in a manner approximately parallel to the positionally fixed channel wall (56).

5. Discharge head (10) according to Claim 3 or 4, with the following additional features:
a. the discharge head (10) has at least two throttle channels (50), which are connected in parallel with respect to one another in terms of flow, and
b. the wall plate (54) is provided as a common wall plate (54), which delimits the at least two throttle channels (50) in sections.

6. Discharge head (10) according to one of the preceding claims, with at least one the following features:
a. at least one aperture (25A), into which the throttle channel (50) opens, is provided in the housing wall (25) forming the positionally fixed channel wall (56), and/or.
b. the wall plate (54) has a fastening opening (54B) in the fastening region (54A), which is snapped onto a housing-side fastening pin (25C), and/or
c. at least one elevation (25B) is provided on the housing wall (25) or the wall plate (54), in the region of which the housing wall (25) and the wall plate (54) bear against one another.

7. Discharge head (10) according to either of Claims 1 and 2, with the following additional features:
a. the discharge head (10) has a throttle component (62) composed of an elastically deformable material as part of the throttle device (34), and
b. the throttle component (62) has an aperture which is surrounded by a deformation region (64) and which forms the throttle channel (60), and
c. the throttle component (62) has at least one pressure application surface (65), against which, during operation, the liquid bears upstream of the throttle channel (60) and by way of whose pressure application the deformation region (64) is deformed and a free cross section of the throttle channel (60) is able to be reduced in size.

8. Discharge head (10) according to Claim 7, with the following additional feature:
a. the throttle component (62) has an elevation (63) which is bulged in the upstream direction and in which the throttle channel (60) is provided.

9. Discharge head (10) according to Claim 7 or 8, with at least one of the following additional features:
a. the throttle component (62) has an encircling edge region (68) on the outside, which is integrally connected to the deformation region (64) and in the region of which the elastic throttle component (62) is fastened to a rigid housing section of the housing (20) by way of a snap-action connection or an integral formation and/or
b. the throttle component (62) has an encircling edge region (68) on the outside, which is integrally connected to the deformation region (64) and is arranged such that, when the liquid store (90) is coupled, it seals off the liquid store (90) with respect to the housing (20).

10. Discharge head (10) according to one of Claims 7 to 9, with the following additional features:
a. the throttle channel (60) has at least one closure region (60A), in the region of which opposite edges of the throttle channel (60) come to bear against one another as a result of the pressure application surface (65) being subjected to force, and
b. the throttle channel (60) has at least one free region (60B), which is delimited by an edge arrangement which does not lead to closure of the free region (60B) even when the pressure application surface (65) is subjected to force.

11. Discharge head (10) according to Claim 1, with the following additional feature:
a. the throttle channel (70) is delimited by two rigid channel walls, wherein one of the channel walls (71) is provided as a positionally variable channel wall on a positionally variable throttle component (72) .

12. Discharge head (10) according to claim 11, with at least one of the following additional features:
a. the positionally variable throttle component (72) is mounted so as to be movable, in particular linearly movable, with respect to the housing (20) by means of a guide (72A, 76), preferably a linear guide, and/or
b. a spring device (74) by means of which the throttle component (72) is permanently subjected to force in a direction of enlargement of the free cross section of the throttle channel (70) is provided between the housing (20) and the throttle component (72), and/or
c. the throttle component (72) is designed such that, and/or is attached to the housing (20) such that, pressure application surfaces on the throttle component (72) which are active for displacement cause, with identical pressure on all pressure application surfaces, the throttle component (72) to be subjected to force in a direction in which the free cross section of the throttle channel (70) is reduced in size.

13. Discharge head (10) according to one of the preceding claims, with the following additional feature:
a. the discharge head (10) has, in the outlet channel (30) downstream of the throttle device (34), an outlet valve (36) which opens in dependence on the positive pressure prevailing upstream,
wherein the outlet valve (36) preferably has at least one of the following features:
b. the outlet valve (36) closes automatically in a pressure interval between a defined inlet-side negative pressure and an inlet-side positive pressure and opens when the defined negative pressure is exceeded and when the defined positive pressure is exceeded, and/or
c. the outlet valve (36) is formed from an elastic material and has a bulge (36A) which is directed upstream and in which a valve opening, which is able to be closed by valve lips (36B), is provided such that, with increasing inlet-side positive pressure, the valve lips (36B) are increasingly pressed against one another by the positive pressure up to the attainment of an inlet-side limit pressure for positive pressure.

14. Discharge head (10) according to one of the preceding claims, with at least one of the following additional features:
a. the discharge head (10) is designed for the formation of drops, wherein the throttle device (34) is designed for a limitation of the liquid flow, which leads to the formation of single drops, and not to the formation of a liquid jet, at the discharge opening, and/or
b. the discharge opening (38) is surrounded by a drop formation surface (26A), preferably in the form of a spherical cap, and/or
c. the housing (20) of the discharge head (10) comprises a first, integral base component (22), which comprises the coupling device (24) for attachment to the liquid store (90), and a second, integral applicator component (26), which has the discharge opening (38) and is penetrated by the outlet channel (30) and is fastened to the base component (22), wherein the outlet valve (36) is preferably positionally fixed between the base component (22) and the applicator component (26).

15. Liquid dispenser (100) for dispensing liquid, in particular for dispensing cosmetic or pharmaceutical liquids, with the following features:
a. the liquid dispenser (100) has a discharge head (10) with a discharge opening (38) for dispensing of liquid into a surrounding atmosphere, and
b. the liquid dispenser (100) has a liquid store (90), which is connected to a housing (20) of the discharge head (10) by way of a detachable coupling device (24) or an integral formation,
**characterized by** the feature:
c. the discharge head (10) is designed according to one of the preceding claims.

16. Liquid dispenser (100) according to Claim 24, with at least one of the following additional features:
a. the liquid dispenser (100) is designed in the form of a drop dispenser, and/or
b. the liquid store (90) is designed in the form of a squeeze bottle or tube, and/or
c. an inner volume of the liquid store (90) is less than 300 ml, preferably less than 100 ml, in particular preferably less than 50 ml, and/or
d. the liquid store (90) is filled with a cosmetic or pharmaceutical liquid.

## Revendications

1. Tête de distribution (10) pour un distributeur de liquide (100), comprenant les caractéristiques suivantes :
a. la tête de distribution (10) présente un boîtier (20), et
b. la tête de distribution (10) présente un dispositif d'accouplement (24) destiné à être monté sur un réservoir de liquide (90), et
c. la tête de distribution (10) présente une ouverture de distribution (38) à travers laquelle du liquide peut être diffusé dans une atmosphère environnante, et
d. la tête de distribution (10) présente un canal de sortie (30) qui s'étend depuis une région d'entrée (32) tournée dans la direction du réservoir de liquide (90) jusqu'à l'ouverture de distribution (38) et au moyen duquel l'ouverture de distribution (38) peut être alimentée en liquide, et
e. la tête de distribution (10) dispose d'un dispositif d'étranglement (34) dans le canal de sortie (30), avec un canal d'étranglement (50 ; 60 ; 70) pour réduire la pression de fluide et/ou l'écoulement de liquide du liquide s'écoulant à travers le dispositif d'étranglement (34),
**caractérisée par** les caractéristiques suivantes :
f. le dispositif d'étranglement (34) est réalisé sous forme de dispositif d'étranglement dynamique (34), dans lequel une section transversale libre du canal d'étranglement (50 ; 60 ; 70) est réduite lorsque la pression appliquée au dispositif d'étranglement (34) augmente ou que l'écoulement de liquide s'écoulant à travers le dispositif d'étranglement (34) augmente, et
g. le canal d'étranglement (50 ; 60 ; 70) est limité au moins en partie par un côté intérieur (52A) d'une paroi de canal (52) de position variable par déplacement ou déformation.

2. Tête de distribution (10) selon la revendication 1, comprenant la caractéristique supplémentaire suivante :
a. un côté extérieur (52B), opposé au côté intérieur (52A), de la paroi de canal (52) est connecté de manière communicante avec une entrée du canal d'étranglement (50 ; 60) de telle sorte que lors d'une sollicitation en pression du liquide pour une distribution, une augmentation de pression identique se produise à l'entrée du canal d'étranglement (50 ; 60) et au niveau du côté extérieur (52B) de la paroi de canal (52).

3. Tête de distribution (10) selon la revendication 1 ou 2, comprenant les caractéristiques supplémentaires suivantes :
a. la paroi de canal (52) de position variable fait partie d'une plaque de paroi plane (54), et
b. à l'opposé de la paroi de canal (52) de position variable est prévue une paroi de canal fixe (56), la paroi de canal (52) de position variable et la paroi de canal fixe (56) définissant entre elles le canal d'étranglement (50) .

4. Tête de distribution (10) selon la revendication 3, comprenant la caractéristique supplémentaire suivante :
a. la paroi de canal fixe (56) est formée par une paroi de boîtier (25) du boîtier, et
b. la plaque de paroi (54) est disposée avec une région de fixation (54A) fixement par rapport à la paroi de boîtier (25) et s'étend avec une portion déformable (54C) approximativement parallèlement à la paroi de canal fixe (56) au-delà du canal d'étranglement (50).

5. Tête de distribution (10) selon la revendication 3 ou 4, comprenant les caractéristiques supplémentaires suivantes :
a. la tête de distribution (10) présente au moins deux canaux d'étranglement (50) branchés en parallèle l'un avec l'autre du point de vue d'une technique fluidique, et
b. la plaque de paroi (54) est prévue sous forme de plaque de paroi commune (54) qui limite en partie les au moins deux canaux d'étranglement (50) .

6. Tête de distribution (10) selon l'une quelconque des revendications précédentes, comprenant au moins l'une des caractéristiques suivantes :
a. au moins un orifice (25A) est prévu dans la paroi de boîtier (25) formant la paroi de canal fixe (56), dans lequel débouche le canal d'étranglement (50), et/ou
b. la plaque de paroi (54) présente une ouverture de fixation (54B) dans la région de fixation (54A), qui est encliquetée sur une goupille de fixation (25C) du côté du boîtier, et/ou
c. au moins un rehaussement (25B) est prévu au niveau de la paroi de boîtier (25) ou de la plaque de paroi (54), dans la région duquel la paroi de boîtier (25) et la plaque de paroi (54) s'appliquent l'une contre l'autre.

7. Tête de distribution (10) selon l'une quelconque des revendications 1 ou 2, comprenant les caractéristiques supplémentaires suivantes :
a. la tête de distribution (10) présente un composant d'étranglement (62) constitué d'un matériau déformable élastiquement en tant que partie du dispositif d'étranglement (34), et
b. le composant d'étranglement (62) dispose d'un orifice entouré par une région de déformation (64), qui forme le canal d'étranglement (60), et
c. le composant d'étranglement (62) présente au moins une surface de sollicitation en pression (65) au niveau de laquelle, pendant le fonctionnement, le fluide s'applique en amont du canal d'étranglement (60) et par la sollicitation en pression de laquelle, la région de déformation (64) se déforme et une section transversale libre du canal d'étranglement (60) peut être réduite.

8. Tête de distribution (10) selon la revendication 7, comprenant la caractéristique supplémentaire suivante :
a. le composant d'étranglement (62) présente un rehaussement (63) cintré dans la direction de l'amont, dans lequel est prévu le canal d'étranglement (60).

9. Tête de distribution (10) selon la revendication 7 ou 8, comprenant au moins l'une des caractéristiques supplémentaires suivantes :
a. le composant d'étranglement (62) présente une région de bord périphérique (68) du côté extérieur, connectée d'une seule pièce à la région de déformation (64), dans la région de laquelle le composant d'étranglement élastique (62) est fixé par une connexion par encliquetage ou par une formation d'une seule pièce à une portion de boîtier rigide du boîtier (20) et/ou
b. Composant (62) présente une région de bord périphérique (68) du côté extérieur, connectée d'une seule pièce à la région de déformation (64), qui est disposé de telle sorte qu'elle réalise l'étanchéité du réservoir de liquide (90) vis-à-vis du boîtier (20) lors de l'accouplement du réservoir de liquide (90).

10. Tête de distribution (10) selon l'une quelconque des revendications 7 à 9, comprenant les caractéristiques supplémentaires suivantes :
a. le canal d'étranglement (60) présente au moins une région de fermeture (60A) dans la région de laquelle a lieu une application d'arêtes opposées du canal d'étranglement (60) par sollicitation par force de la surface de sollicitation en pression (65), et
b. le canal d'étranglement (60) présente au moins une région libre (60B) qui est limitée par un agencement d'arêtes qui, même en cas de sollicitation par force de la surface de sollicitation en pression (65), ne conduit pas à une fermeture de la région libre (60B).

11. Tête de distribution (10) selon la revendication 1, comprenant la caractéristique supplémentaire suivante :
a. le canal d'étranglement (70) est limité par deux parois de canal rigides, l'une des parois de canal (71) étant prévue sous forme de paroi de canal de position variable au niveau d'un composant d'étranglement de position variable (72) .

12. Tête de distribution (10) selon la revendication 11, comprenant au moins l'une des caractéristiques supplémentaires suivantes :
a. le composant d'étranglement de position variable (72) est supporté de manière déplaçable, en particulier de manière déplaçable linéairement, au moyen d'un guide (72A, 76), de préférence un guide linéaire, par rapport au boîtier (20), et/ou
b. entre le boîtier (20) et le composant d'étranglement (72) est prévu un dispositif de ressort (74) au moyen duquel le composant d'étranglement (72) est sollicité par force de manière permanente dans la direction d'une augmentation de la section transversale libre du canal d'étranglement (70), et/ou
c. le composant d'étranglement (72) est réalisé et/ou monté sur le boîtier (20) de telle sorte que des surfaces de sollicitation en pression actives pour le déplacement provoquent au niveau du composant d'étranglement (72), dans le cas d'une pression identique appliquée à toutes les surfaces de sollicitation en pression, une sollicitation par force du composant d'étranglement (72) dans la direction d'une réduction de la section transversale libre du canal d'étranglement (70).

13. Tête de distribution (10) selon l'une quelconque des revendications précédentes, comprenant la caractéristique supplémentaire suivante :
a. la tête de distribution (10) présente, dans le canal de sortie (30), en aval du dispositif d'étranglement (34), une soupape de sortie (36) qui s'ouvre en fonction de la surpression s'appliquant vers l'amont,
la soupape de sortie (36) présentant de préférence au moins l'une des caractéristiques suivantes :
b. la soupape de sortie (36) se ferme automatiquement dans un intervalle de pression entre une dépression définie du côté de l'entrée et une surpression du côté de l'entrée et s'ouvre en cas de dépassement de la dépression définie ainsi qu'en cas de dépassement de la surpression définie, et/ou
c. la soupape de sortie (36) est formée d'un matériau élastique et présente une courbure (36A) orientée vers l'amont, dans laquelle est prévue une ouverture de soupape pouvant être fermée par des lèvres de soupape (36B), de telle sorte que lors de l'augmentation de la surpression du côté de l'entrée jusqu'à l'obtention d'une surpression limite du côté de l'entrée, la surpression presse de manière croissante l'une contre l'autre les lèvres de soupape (36B).

14. Tête de distribution (10) selon l'une quelconque des revendications précédentes, comprenant au moins l'une des caractéristiques supplémentaires suivantes :
a. la tête de distribution (10) est réalisée pour former des gouttes, le dispositif d'étranglement (34) étant réalisé pour limiter l'écoulement de liquide qui conduit, au niveau de l'ouverture de sortie, à la formation de gouttes individuelles et non pas à la formation d'un jet de liquide, et/ou
b. l'ouverture de distribution (38) est entourée par une surface de formation de gouttes (26A), de préférence sous la forme d'une calotte sphérique, et/ou
c. le boîtier (20) de la tête de distribution (10) comprend un composant de base d'une seule pièce (22) qui comprend le dispositif d'accouplement (24) devant être monté au niveau du réservoir de liquide (90), et un deuxième composant d'applicateur d'une seule pièce (26) qui présente l'ouverture de distribution (38), qui est traversé par le canal de sortie (30) et qui est fixé au composant de base (22), la soupape de sortie (36) étant fixée en position de préférence entre le composant de base (22) et le composant d'applicateur (26).

15. Distributeur de liquide (100) pour distribuer du liquide, en particulier pour distribuer des liquides cosmétiques ou pharmaceutiques, comprenant les caractéristiques suivantes :
a. le distributeur de liquide (100) dispose d'une tête de distribution (10) avec une ouverture de distribution (38) pour distribuer du liquide dans une atmosphère environnante, et
b. le distributeur de liquide (100) dispose d'un réservoir de liquide (90) qui est connecté par un dispositif d'accouplement amovible (24) ou par une configuration d'une seule pièce, à un boîtier (20) de la tête de distribution (10),
**caractérisé par** la caractéristique suivante :
c. la tête de distribution (10) est réalisée selon l'une quelconque des revendications précédentes.

16. Distributeur de liquide (100) selon la revendication 15, comprenant au moins l'une des caractéristiques supplémentaires suivantes :
a. le distributeur de liquide (100) est réalisé sous forme distributeur de gouttes, et/ou
b. le réservoir de liquide (90) est réalisé sous forme de bouteille compressible ou de tube, et/ou
c. un volume intérieur du réservoir de liquide (90) contient moins de 300 ml, de préférence moins de 100 ml, en particulier de préférence moins de 50 ml et/ou
d. le réservoir de liquide (90) est rempli avec un liquide cosmétique ou pharmaceutique.
